# EUROPÄISCHE PATENTSCHRIFT

(11) **EP 0 200 037 B1**
(45) Veröffentlichungstag und Bekanntmachung des Hinweises auf die Patenterteilung: **15.03.1989**
(21) Anmeldenummer: 86104768.6
(22) Anmeldetag: 08.04.1986
(51) Int. Cl.: E21C 35/22, E21C 35/18

(54) **Vorrichtung für die Halterung eines Schneidmeissels sowie für die Steuerung der Bedüsungsmittelzufuhr bei einer Vortriebsmaschine**
Device for supporting a cutting pick and for controlling the supply of spraying fluid to a driving machine
Dispositif pour le support d'un pic de coupe et pour la commande de l'alimentation en agent de pulvérisation de machines de creusement

(30) Priorität: 02.05.1985 DE 8512938 U
(43) Veröffentlichungstag der Anmeldung: 05.11.1986
(73) Patentinhaber: KENNAMETAL GMBH, D-61381 Friedrichsdorf (DE)
(72) Erfinder: Barnstdorf, Ingo, D-6000 Frankfurt/Main 95 (DE); Dargatz, Ulrich, D-6070 Langen (DE)
(74) Vertreter: Leiser, Gottfried, Dipl.-Ing.

(56) Entgegenhaltungen:
- EP-A- 0 155 355
- DE-A- 3 307 895
- GB-A- 2 127 459
- SU-A- 621 873

## Beschreibung

Die Erfindung betrifft eine Vorrichtung für die Halterung eines Schneidmeißels sowie fur die Steuerung der Bedüsungsmittelzufuhr bei einer Vortriebsmaschine, mit einem am Werkzeugträger fest angebrachten Basisteil, das wenigstens eine Düse, ein Druckventil zur Steuerung der Bedüsungsmittelzufuhr und Bedüsungsmittekanale enthält, und mit einem am Basisteil schwenkbar gelagerten, gegen den Schnittdruck federnd abgestützten Meißelhalter, in welchem der Schneidmeißel auswechselbar angeordnet ist, wobei der Meißelhalter ein buchsenartiges Aufnahmeteil mit einer durchgehenden axialen Öffnung für die Aufnahme des Meißelschaftes und einen vom Aufnahmeteil im wesentlichen radial abstehenden, am freien Ende mit dem Basisteil zur schwenkbaren Lagerung des Meißelhalters verbundenen Auslegerarm aufweist und wobei das Druckventil im Basisteil so angeordnet ist, daß es durch eine schneidreaktionsbedingte Schwenkbewegung des Meißelhalters zur Freigabe des Bedüsungsmittels betätigt wird.

Bei einer aus der SU-A-621 873 bekannten Vorrichtung dieser Art ist der Meißelhalter mit einer zur Meißelachse parallelen, zum Basisteil hin offenen Ausnehmung versehen, in die das Basisteil eindringt, wobei die Schwenkachse durch die über das Basisteil greifenden Seitenwände der Ausnehmung geht, die auch zur Führung des Meißelhalters dienen, und wobei der Meißelhalter zwischen diesen Seitenteilen an dem senkrecht zur Meißelachse gerichteten federbelasteten Druckventil abgestützt ist. Da somit die zur Führung dienende Ausnehmung seitlich gegen die Meißelachse versetzt ist, besteht eine erhebliche Gefahr, daß der schwenkbare Meißelhalter unter der Einwirkung von Kräften, die nicht genau axial gerichtet sind, verkantet oder verklemmt, was zu Betriebsstörungen insbesondere in der Steuerung der Bedüsungsmittelzufuhr führt.

Der Erfindung liegt die Aufgabe zugrunde, eine Vorrichtung der eingangs angegebenen Art so auszubilden, daß bei weitgehender Entlastung des Schwenklagers ein störungssicherer Betrieb gewährleistet ist.

Nach der Erfindung wird diese Aufgabe dadurch gelöst, daß das Basisteil eine Ausnehmung aufweist, in die das buchsenartige Aufnahmeteil ragt und die so bemessen ist, daß sie die Schwenkbewegung des Meißelhalters zuläßt, und daß am Basisteil und am buchsenartigen Aufnahmeteil Anschlagflächen, die in der Arbeitsstellung des Meißelhalters flächig aneinander anliegen, und Anschlagflächen, die in der Ruhestellung des Meißelhalters flächig aneinander anliegen, vorgesehen sind.

Bei der nach der Erfindung ausgeführten Vorrichtung wird das buchsenartige Aufnahmeteil des Meißelhalters und damit auch der in der axialen Öffnung des Aufnahmeteils sitzende Schneidmeißel koaxial von der Ausnehmung des Basisteils aufgenommen, so daß alle auf den Meißel einwirkenden Kräfte über das buchsenartige Aufnahmeteil unmittelbar auf das Basisteil übertragen werden. Die Ausnehmung im Basisteil stützt das buchsenartige Aufnahmeteil auch gegen Querkräfte ab. Durch das Zusammenwirken der Anschlagflächen am buchsenartigen Aufnahmeteil und an der Ausnehmung im Basisteil ergeben sich dabei definierte Positionen des Meißelhalters sowohl in der Ruhestellung als auch in der Arbeitsstellung.

Vorteilhafte Ausgestaltungen und Weiterbildungen der Erfindung sind in den Unteransprüchen gekennzeichnet.

Ausführungsbeispiele der Erfindung sind in der Zeichnung dargestellt. In der Zeichnung zeigt :
Fig. 1 eine Schnittansicht einer ersten Ausführungsform der Vorrichtung nach der Erfindung,
Fig. 2 einen Querschnitt längs der Linie A-B von Fig. 1,
Fig. 3 eine Stirnansicht der Vorrichtung von Fig. 1,
Fig. 4 eine Seitenansicht einer zweiten Ausführungsform der Vorrichtung nach der Erfindung und
Fig. 5 einen Schnitt durch die Vorrichtung von Fig. 4.

Die in den Figuren 1 bis 3 dargestellte Vorrichtung für die Halterung eines Schneidmeißels 10 besteht im wesentlichen aus einem Basisteil 11 und einem am Basisteil schwenkbar gelagerten Meißelhalter 12. Das Basisteil 11 ist ein massiver Stahlblock, dessen Grundfläche 13 an einem Werkzeugträger 14, beispielsweise dem Schrämkopf einer Vortriebsmaschine angeschweißt ist, und dessen in die Vortriebsrichtung weisende Stirnfläche 15 einen Winkel von beispielsweise 45° mit der Grundfläche 13 bildet. Die Rückseite 16 des Basisteils 11 schließt sich mit einer Krümmung an die Grundfläche 13 an und steigt dann in einem steileren Winkel als die Stirnfläche 15 an, so daß sich das Basisteil 11 in der Seitenansicht nach oben verjüngt.

In dem sich verjüngenden Abschnitt des Basisteils 11 ist eine durchgehende Ausnehmung 20 gebildet, die im wesentlichen senkrecht zur Stirnfläche 15 des Basisteils gerichtet ist. Wie die Schnittansicht von Fig. 2 zeigt, hat die Ausnehmung 20 einen rechteckigen Querschnitt mit abgerundeten Ecken, so daß die Ausnehmung 20 zwei seitliche Begrenzungsflächen 21, 22, eine äußere Begrenzungsfläche 23 und eine innere Begrenzungsfläche 24 aufweist.

In dem zwischen der Ausnehmung 20 und der Grundfläche 13 liegenden Abschnitt des Basisteils 11 ist eine abgestufte Blindbohrung 25 mit senkrecht zur Stirnfläche 15 gerichteter Achse angebracht. In der Blindbohrung 25 ist ein Druckventil 26 von an sich bekannter Bauart angeordnet. Das Druckventil 26 hat einen axialen Betätigungsstößel 27, der etwas über die Stirnfläche 15 des Basisteils 11 vorsteht.

Eine weitere Blindbohrung 28 mit senkrecht zur Stirnfläche 15 gerichteter Achse ist in dem verjüngten Endabschnitt des Basisteils 11 auf der anderen Seite der Ausnehmung 20 angebracht. Die Blindbohrung 28 dient zur Aufnahme einer Düse 29 von an sich bekannter Bauart, die dazu bestimmt ist, ein Bedüsungsmittel, gewöhnlich Wasser oder ein Wasser-Druckluft-Gemisch, zur Vermeidung der Funkenbildung, zum Niederschlagen des Staubes und gegebenenfalls auch zur Kühlung des Schneidmeißels 10 auszusprühen. Wie insbesondere die Schnittansicht von Fig. 2 erkennen läßt, verbindet ein im Basisteil 11 gebildeter Kanal 30 das Druckventil 26 unter Umgehung der Ausnehmung 20 mit der Düse 29, so daß das Druckventil 26 die Zufuhr des Bedüsungsmittels zu der Düse 29 steuert. Der Kanal 30 kann in herkömmlicher Weise dadurch gebildet werden, daß von verschiedenen Stellen der Außenfläche des Basisteils 11 her Bohrungen angebracht werden, deren Mündungen dann durch Stöpsel 31 verschlossen werden.

Der Meißelhalter 12 besteht im wesentlichen aus einem buchsenartigen Aufnahmeteil 32 für die Aufnahme des Schneidmeißels 10 und aus einem im wesentlichen radial vom Aufnahmeteil 32 abstehenden Auslegerarm 33, mit welchem der Meißelhalter 12 derart am Basisteil 11 gelagert ist, daß er um einen begrenzten Winkel schwenkbar ist.

Das Aufnahmeteil 32 hat eine durchgehende axiale Öffnung 34, die an den Meißelschaft des verwendeten Schneidmeißels 10 angepaßt ist. Bei dem dargestellten Beispiel ist der Schneidmeißel 10 ein Rundschaftmeißel, dessen Meißelschaft 35 einen gleichbleibenden kreisrunden Querschnitt hat. Demzufolge ist auch die axiale Öffnung 34 eine Bohrung von gleichbleibendem kreisrundem Querschnitt. Der Meißelschaft 35 ist länger als das Aufnahmeteil 32, so daß sein Ende aus der axialen Öffnung 34 nach hinten vorsteht. Im vorstehenden Endabschnitt des Meißelschaftes 35 ist eine Ringnut 36 angebracht, in die ein Federring 37 eingelegt ist, die den Rundschaftmeißel im Aufnahmeteil 32 sichert. In entsprechender Weise kann das Aufnahmeteil 32 zur Aufnahme beliebiger anderer serienmäßiger Schneidmeißel ausgebildet sein, wozu es lediglich erforderlich ist, die axiale Öffnung 34 an den Meißelschaft und dessen Befestigungsmittel in gleicher Weise wie bei einem herkömmlichen feststehenden Meißelhalter anzupassen.

Bei dem Ausführungsbeispiel von Fig. 1 bis 3 ist der Auslegerarm 33 als starres, massives Teil einstückig mit dem Aufnahmeteil 32 geformt, und die schwenkbare Lagerung am Basisteil 11 erfolgt durch ein Scharnier 40. Zur Bildung des Scharniers 40 ist am freien Ende des Auslegerarms 33 ein Auge 41 angeformt, und an der Stirnseite des Basisteils 11 sind zwei als Lagerböcke dienende Vorsprünge 42, 43 (Fig. 3) angeformt, zwischen denen eine Ausnehmung 44 besteht, in der der Endabschnitt des Auslegerarms 33 mit dem Auge 41 liegt. Ein durch koaxiale Bohrungen in den Vorsprüngen 42, 43 und im Auge 41 hindurchgehender Lagerbolzen 45 vervollständigt das Scharnier 40. Somit ist der ganze Meißelhalter 12 mit dem von ihm aufgenommenen Schneidmeißel 10 um die Achse des Lagerbolzens 45 gegenüber dem Basisteil 11 verschwenkbar.

Das buchsenartige Aufnahmeteil 32 ragt in die Ausnehmung 20 des Basisteils 11 und hat in diesem Bereich, wie die Schnittansicht von Fig. 2 erkennen läßt, ein äußeres Querschnittsprofil, das an das Querschnittsprofil der Ausnehmung 20 so angepaßt ist, daß die erforderliche Schwenkbewegung des Meißelhalters 12 zugelassen wird und zugleich eine gute seitliche Führung bei dieser Schwenkbewegung erzielt wird. Bei dem Ausführungsbeispiel von Fig. 1 bis 3 ist daher das äußere Querschnittsprofil des in der Ausnehmung 20 liegenden Abschnitts des Aufnahmeteils 32 rechteckig, vorzugsweise quadratisch, mit abgeschnittenen Ecken, so daß das Aufnahmeteil 32 in diesem Bereich zwei parallele Seitenflächen 46, 47, eine Außenfläche 48 und eine Innenfläche 49 hat. Der Abstand zwischen den Seitenflächen 46 und 47 entspricht mit geringem Untermaß dem Abstand zwischen den parallelen seitlichen Begrenzungsflächen 21 und 22 der Ausnehmung 20, so daß das Aufnahmeteil 32 mit geringem Spiel zwischen den seitlichen Begrenzungsflächen 21 und 22 gleiten kann und dabei über seine ganze Höhe seitlich geführt wird. Dagegen ist der Abstand zwischen der Außenfläche 48 und der Innenfläche 49. kleiner als der Abstand zwischen den Begrenzungsflächen 23 und 24 der Ausnehmung 20, so daß ein Zwischenraum 50 besteht, der die Schwenkbewegung des Meißelhalters 12 ermöglicht.

Der außerhalb der Ausnehmung 20 liegende Abschnitt des buchsenartigen Aufnahmeteils 32 erweitert sich zu einem ringförmigen Kragen 51, der in den Auslegerarm 33 übergeht. Der ringförmige Kragen 51 ist so breit, daß er im wesentlichen den gesamten die Ausnehmung 20 umgebenden Teil der Stirnfläche 15 des Basisteils 11 überdeckt. An der Stelle der Düse 29 ist ein Ausschnitt 52 angebracht, der das ungehinderte Austreten des Bedüsungsmittels zuläßt. Die dem Basisteil 11 abgewandte Vorderseite des Kragens 51 ist als Anlagefläche für die zwischen dem Meißelschaft und dem Meißelkopf des verwendeten Schneidmeißels 10 bestehende Schulter ausgebildet. Die dem Basisteil 11 zugewandte überstehende Ringfläche 53 des Kragens 51 bildet eine Anschlagfläche, die sich beim Verschwenken des Meißelhalters 12 an die Stirnfläche 15 des Basisteils 11 anlegt und dadurch die Schwenkbewegung des Meißelhalters 12 zum Basisteil 11 hin begrenzt.

In dem Bereich, wo der Kragen 51 in den Auslegerarm 33 übergeht, ist an der dem Basisteil 11 zugewandten Seite wenigstens eine Sacklochbohrung 54 angebracht, in die eine Schraubendruckfeder 55 eingesetzt ist, die sich an der Stirnfläche 15 des Basisteils 11 abstützt. Die Schraubendruckfeder 55 sucht den Meißelhalter 12 vom Basisteil 11 weg zu verschwenken, in der Ansicht Von Fig. 1 also im Uhrzeigersinn. Die Schwenkbewegung in dieser Richtung wird dadurch begrenzt, daß die Außenfläche 48 des Aufnahmeteils 32 an der äußeren Begrenzungsfläche 23 der Ausnehmung 20 zur Anlage kommt. Dies entspricht der in Fig. 1 dargestellten Ruhestellung bei unbelastetem Schneidmeißel 10.

Der Betätigungsstößel 27 des Druckventils 26 liegt zwischen dem Aufnahmeteil 32 und dem Scharnier 40 an der dem Basisteil 11 zugewandten Fläche des Auslegerarms 33 an. Das Druckventil 26 ist so eingestellt, daß es in der Ruhestellung des Meißelhalters 12 geschlossen ist, jedoch geöffnet wird, wenn der Meißelhalter 12 zum Basisteil 11 hin verschwenkt wird.

Die Funktionsweise der zuvor beschriebenen Meißelhalterung ist ohne weiteres verständlich. In der Ruhestellung bei unbelastetem Schneidmeißel 10 wird der Meißelhalter 12 durch die Schraubendruckfeder 55 in die in Fig. 1 dargestellte Ruhestellung gedrückt, in welcher das Druckventil 26 geschlossen ist, so daß kein Bedüsungsmittel zu der Düse 29 gelangt. Wenn der Schneidmeißel 10 belastet wird, verschwenkt sich der Meißelhalter 12 gegen die Kraft der Schraubendruckfeder 55 um einen Winkel von etwa 3-5°, bis die Ringfläche 53 an der Stirnfläche 15 des Basisteils 11 anliegt. Der Schneidmeißel 10 bewegt sich dabei um etwa 5 mm auf einem Kreisbogen. Vorzugsweise sind die Abmessungen des Aufnahmeteils 32 so getroffen, daß in dieser Arbeitsstellung auch die Innenfläche 49 an der inneren Begrenzungsfläche 24 der Ausnehmung 20 flächig zur Anlage kommt. Damit dies möglich ist, sind die Begrenzungsflächen 23 und 24 nicht zueinander parallel, sondern sie bilden miteinander einen Winkel, der dem Schwenkwinkel entspricht.

Durch das Verschwenken des Meißelhalters 12 ist der Betätigungsstößel 27 des Druckventils 26 axial verschoben worden, wodurch das Druckventil 26 geöffnet worden ist, so daß Bedüsungsmittel über den Kanal 30 zu der Düse 29 gelangt und von dieser ausgesprüht wird. Sobald der Schneidmeißel 10 nicht mehr belastet ist, bringt die Schraubendruckfeder 55 den Meißelhalter 12 wieder in die Ruhestellung, so daß das Druckventil 26 wieder geschlossen wird.

In der Arbeitsstellung werden alle auf den Schneidmeißel 10 ausgeübten Kräfte über das buchsenartige Aufnahmeteil 32 unmittelbar auf das Basisteil 11 übertragen, während der Auslegerarm 33 und das Scharnier 40 in der Arbeitsstellung weitgehend entlastet sind. Die beschriebene Formgebung der Ausnehmung 20 und des von ihr aufgenommenen Abschnitts des Aufnahmeteils 32 des Meißelhalters 12 ergibt dabei eine seitliche Abstützung des Meißelhalters 12 im Basisteil 11 gegen mögliche Querkräfte auf den Schneidmeißel 10, wodurch die Lagerung im Scharnier 40 entlastet wird, und infolge der Anlage der Innenfläche 49 des Aufnahmeteils 32 an der inneren Begrenzungsfläche 24 der Ausnehmung 20 eine Abstützung gegen mögliche Biegekräfte, die auf den Schneidmeißel 10 abweichend von dessen Achsrichtung einwirken.

Wie insbesondere die Stirnansicht von Fig. 3 erkennen läßt, ergibt der vorgesetzte, auswechselbare Meißelhalter 12 einen weitgehenden Verschleißschutz des Basisteils 11, das unter Tage nicht ausgetauscht werden kann. Der Meißelhalter 12 überdeckt praktisch die gesamte Stirnfläche des Basisteils 11 mit Ausnahme der beiden Lagervorsprünge 42 und 43.

Infolge der Hebelwirkung des Auslegerarms 33 ist der zur Betätigung des Druckventils 26 erforderliche Schnittdruck des Schneidmeißels 10 wesentlich geringer als bei Vorrichtungen, bei denen das Druckventil direkt durch die axiale Verschiebung des Schneidmeißels betätigt wird.

Die Auswechselbarkeit des Meißelhalters 12 ermöglicht ferner einen leichten Zugang zu dem Druckventil 26, so daß dieses problemlos ausgetauscht werden kann. Durch Austausch des Meißelhalters 12 ist es auch möglich, das gleiche Basisteil zur Aufnahme unterschiedlicher handelsüblicher Schneidmeißel zu verwenden.

Wie bei herkömmlichen Meißelhalterungen ermöglicht der freie Durchgang der axialen Öffnung 34 in Verbindung mit der durchgehenden Ausnehmung 20 des Basisteils die Abführung von Gesteinsmehl.

Die Bauabmessungen der Meißelhalterung in Breite, Höhe und Länge sind nicht größer und möglicherweise sogar geringer als bei herkömmlichen Meißelhalterungen.

Für den Meißelhalter 12 wird vorzugsweise ein verschleißfestes Material großer Härte verwendet, damit die Lebensdauer des Meißelhalters erhöht wird. Dagegen kann das Basisteil 11 aus einem Material gefertigt sein, das zwar auch verschleißfest ist, das vor allem aber auch gut verschweißbar ist, damit das Basisteil problemlos und sicher auf dem Werkzeugträger 14 angeschweißt werden kann.

In den Figuren 4 und 5 ist eine andere Ausführungsform der Meißelhaltevorrichtung dargestellt. Soweit Übereinstimmung mit der Ausführungsform von Fig. 1 bis 3 besteht, sind die einander entsprechenden Teile in Fig. 4 und 5 mit den gleichen, jedoch um 100 erhöhten Bezugszahlen wie in Fig. 1 bis 3 bezeichnet. Eine nähere Beschreibung dieser einander entsprechenden Teile und deren Funktionsweise erübrigt sich daher.

Die Vorrichtung für die Halterung des Schneidmeißels 110, der die gleiche Form wie in Fig. 1 bis 3 hat, besteht wiederum aus einem Basisteil 111 mit einer Grundfläche 113, einer Stirnfläche 115 und einer Rückseite 116 und aus einem am Basisteil schwenkbar gelagerten Meißelhalter 112. Im Basisteil 111 sind die Ausnehmung 120, die Blindbohrung 125 für die Aufnahme des Druckventils 126 und die Blindbohrung 128 für die Aufnahme der Düse 129 gebildet. Die Ausnehmung 120 hat die gleiche Querschnittsform wie bei der Ausführungsform von Fig. 1 bis 3.

Auch das für die Aufnahme des Schneidmeißels 110 bestimmte buchsenartige Aufnahmeteil 132 des Meißelhalters 112 hat im wesentlichen die gleiche Form und Funktion wie bei der Ausführungsform von Fig. 1 bis 3. Die durchgehende axiale Öffnung 134 nimmt den Meißelschaft 135 auf, der darin durch den in die Ringnut 136 eingelegten Federring 137 gesichert ist. Das äußere Querschnittsprofil des in die Ausnehmung 120 ragenden Abschnitts des Aufnahmeteils 132 ist in der zuvor geschilderten Weise an das Querschnittsprofil der Ausnehmung 120 angepaßt, so daß insbesondere wieder die zuvor geschilderte seitliche Führung des Aufnahmeteils 132 in der Ausnehmung 120 erzielt wird. Die in der Seitenansicht von Fig. 4 dargestellte Ruhestellung des Meißelhalters 112 bei unbelastetem Schneidmeißel 110 ist durch den Anschlag der Außenfläche 148 des Aufnahmeteils 132 an der äußeren Begrenzungsfläche 123 der Ausnehmung 120 bestimmt, und in der in der Schnittansicht von Fig. 5 dargestellten Arbeitsstellung liegt einerseits die Ringfläche 153 des Kragens 151 an der Stirnfläche 115 des Basisteils 111 und andererseits die Innenfläche 149 des Aufnahmeteils 132 an der inneren Begrenzungfläche 124 der Ausnehmung 120 an.

Der wesentliche Unterschied gegenüber der Ausführungsform von Fig. 1 bis 3 besteht in der Ausbildung des Auslegerarms 133 und in der schwenkbaren Lagerung des Meißelhalters 112. Der Auslegerarm 133 ist nicht mehr starr und einstückig mit dem Aufnahmeteil 132 geformt, sondern eine vom Aufnahmeteil 132 getrennte Federstahlplatte 160. Das eine Ende der Federstahlplatte 160, das einen den Kopf des Schneidmeißels 110 aufnehmenden Ausschnitt hat, ist mit Schrauben 161 zwischen dem Kragen 151 des Aufnahmeteils 132 und einer die Federstahlplatte 160 rings um den Kopf des Schneidmeißels 110 überdeckenden Abdeckplatte 162 eingespannt. Das andere Ende der Federstahlplatte 160 ist mittels Schrauben 163 an einem am Basisteil 111 angeformten Vorsprung 164 eingespannt. Zwischen dem Aufnahmeteil 132 und dem Vorsprung 164 besteht ein Hohlraum 165, in welchem der mittlere Teil der Federstahlplatte 160 freiliegt. Ferner ragt in diesen Hohlraum 165 ein am Kragen 151 angeformter Ansatz 166, an dem der Betätigungsstößel 127 des Druckventils 126 anliegt. Ein Schutzkasten 167, der zusammen mit der Federstahlplatte 160 mittels der Schrauben 163 am Vorsprung 164 festgeschraubt ist, umgibt den Vorsprung 164 und den Hohlraum 165 an der Stirnseite und an den beiden Seiten, so daß der Hohlraum 165 allseitig umschlossen ist. Es besteht lediglich ein schmaler Schlitz 168 zwischen den einander zugewandten Flächen des Aufnahmeteils 132 und des Schutzkastens 167.

Bei dieser Ausführungsform bildet die Federstahlplatte 160 das Gelenk, das die Schwenkbewegung des Meißelhalters 112 relativ zum Basisteil 111 ermöglicht. Die Federstahlplatte 160 ist so eingebaut, daß sie den Meißelhalter 112 infolge ihrer Elastizität federnd in der Ruhestellung von Fig. 4 zu halten sucht. Bei Belastung des Schneidmeißels 110 kann sich der im Hohlraum 165 freiliegende Abschnitt der Federstahlplatte 160 durchbiegen, wodurch sich der Meißelhalter 112 um eine gedachte Drehachse in die Arbeitsstellung von Fig. 5 verschwenkt. Dabei wirkt der Ansatz 166 auf den Betätigungsstößel 127 des Druckventils 126 ein, so daß das Druckventil geöffnet wird und den Zutritt des Bedüsungsmittels zu der Düse 129 freigibt. Das Verschwenken des Meißelhalters wird durch den Schlitz 168 ermöglicht, der entlang den Seitenwänden des Schutzkastens 167 eine Krümmung hat, deren Krümmungsmittelpunkt auf der gedachten Drehachse liegt. Der Schlitz 168 kann dadurch sehr schmal gehalten werden, wodurch ein Eindringen von Schmutz in den Hohlraum 165 weitgehend verhindert wird.

Es ist unmittelbar zu erkennen, daß die Ausführungsform von Fig. 4 und 5 alle Vorteile ergibt, die zuvor für die Ausführungsform von Fig. 1 bis 3 geschildert worden sind.

Die Erfindung ist natürlich nicht auf die dargestellten Ausführungsbeispiele beschränkt. Insbesondere können die Ausnehmung im Basisteil und der in die Ausnehmung ragende Abschnitt des Aufnahmeteils auch andere Querschnittsformen haben, die die erforderliche Schwenkbewegung zulassen und eine gute seitliche Führung ergeben. Eine geeignete Querschnittsform ist beispielsweise kreisrund mit parallelen Abflachungen auf beiden Seiten.

## Patentansprüche

1. Vorrichtung für die Halterung eines Schneidmeißels (10 ; 110) sowie für die Steuerung der. Bedüsungsmittelzufuhr bei einer Vortriebsmaschine, mit einem am Werkzeugträger (14) fest angebrachten Basisteil (11 ; 111), das wenigstens eine Düse (29 ; 129), ein Druckventil (26 ; 126) zur Steuerung der BedüsungsmittelzuJuhr und Bedüsungsmittelkanale (30) enthält, und mit einem am Basisteil (11 ; 111) schwenkbar gelagerten, gegen den Schnittdruck federnd abgestützten Meißelhalter (12 ; 112), in welchem der Schneidmeißel (10 ; 110) auswechselbar angeordnet ist, wobei der Meißelhalter (12 ; 112) ein buchsenartiges Aufnahmeteil (32 ; 132) mit einer durchgehenden axialen Öffnung (34 ; 134) für die Aufnahme des Meißelschaftes (35; 135) und einen vom Aufnahmeteil (32 ; 132) im wesentlichen radial abstehenden, am freien Ende mit dem Basisteil (11 ; 111) zur schwenkbaren Lagerung des Meißelhalters (12 ; 112) verbundenen Auslegerarm (33 ; 133) aufweist und wobei das Druckventil (26 ; 126) im Basisteil (11 ; 111) so angeordnet ist, daß es durch eine schneidreaktionsbedingte Schwenkbewegung des Meißelhalters (12; 112) zur Freigabe des Bedüsungsmittels betätigt wird, dadurch gekennzeichnet, daß das Basisteil (11 ; 111) eine Ausnehmung (20 ; 120) aufweist, in die das buchsenartige Aufnahmeteil (32 ; 132) ragt und die so bemessen ist, daß sie die Schwenkbewegung des Meißelhalters (12 ; 112) züläßt, und daß am Basisteil (11 ; 111) und am buchsenartigen Aufnahmeteil (32 ; 132) Anschlagflächen (15, 24, 49, 53 ; 115, 124, 149, 153), die in der Arbeitsstellung des Meißelhalters (12; 112) flächig aneinander anliegen, und Anschlagflächen (23, 48 ; 123, 148), die in der Ruhestellung des Meißelhalters (12 ; 112) flächig aneinander anliegen, vorgesehen sind.

2. Vorrichtung nach Anspruch 1, dadurch gekennzeichnet, daß die Ausnehmung (20 ; 120) des Basisteils (11 ; 111) und der in die Ausnehmung (20 ; 120) ragende Abschnitt des buchsenartigen Aufnahmeteils (32 ; 132) mit zur seitlichen Führung zusammenwirkenden, senkrecht zur Schwenkachse des Meißelhalters (12; 112) liegenden parallelen Führungsflächen (21, 22, 46, 47) ausgebildet sind.

3. Vorrichtung nach Anspruch 1 oder 2, dadurch gekennzeichnet, daß das Druckventil (26 ; 126) im Basisteil (11 ; 111) zwischen der Ausnehmung (20 ; 120) und der Verankerungsstelle des Auslegerarms (33 ; 133) so angeordnet ist, daß es durch den Meißelhalter (12; 112) bei dessen Schwenkbewegung betätigt wird.

4. Vorrichtung nach Anspruch 3, dadurch gekennzeichnet, daß die Düse (29 ; 129) auf der dem Druckventil (26; 126) entgegengesetzten Seite der Ausnehmung (20 ; 120) im Basisteil (11 ; 111) angeordnet ist.

5. Vorrichtung nach einem der Ansprüche 1 bis 4, dadurch gekennzeichnet, daß der Auslegerarm (33) starr ausgebildet und mittels eines Scharniers (40) schwenkbar am Basisteil (11) gelagert ist, und daß zwischen dem Basisteil (11) und dem Meißelhalter (12) wenigstens eine den Meißelhalter (12) in die Ruhestellung drückende Feder (55) angeordnet ist.

6. Vorrichtung nach einem der Ansprüche 1 bis 4, dadurch gekennzeichnet, daß der Auslegerarm (133) am freien Ende fest mit dem Basisteil (111) verbunden und zur Bildung eines Federgelenks wenigstens teilweise federelastisch ausgebildet ist.

7. Vorrichtung nach Anspruch 6, dadurch gekennzeichnet, daß der Auslegerarm (133) durch eine mit dem Aufnahmeteil (132) verbundene Federstahlplatte (160) gebildet ist.

8. Vorrichtung nach einem der vorhergehenden Ansprüche, dadurch gekennzeichnet, daß der Meißelhalter (12 112) vor der in die Vortriebsrichtung weisenden Stirnfläche (15 ; 115) des Basisteils (11 ; 111) angeordnet ist und im wesentlichen die ganze Stirnfläche (15 ; 115) des Basisteils (11 ; 111) überdeckt.

## Claims

1. A device for holding a cutting tool (10 ; and 110) and for the control of the supply of jetting material in a tunneling or mining machine, comprising a base part (11 ; and 11) which is permanently mounted on the tool carrier (14) and has at least one jet nozzle (29 ; and 129), a pressure valve (26 ; and 126) for controlling the supply of jetting material and jetting material ducts (30) and a tool holder (12; and 112) which is pivotally mounted on the base part (11 ; and 111), is supported so as to resiliently resist the cutting thrust and in which the cutting tool (10 ; and 110) is replaceably arranged, said tool holder (12 ; and 11) having a bushing-like receiving part (32 ; and 132) with a continuous axial passage (34; and 134) for the shank of the tool (35 ; and 135) and a boom arm (33 ; and 133) which extends generally radially from the receiving part (32 ; and 132) and is connected at its free end with the base part (11 ; and 111) for pivotally mounting the tool holder (12 ; and 112) and the pressure valve (26 ; and 126) is so arranged in the base part (11 ; and 111) that it is actuated by a pivotal motion, caused by cutting reaction, of the tool holder (12 ; and 11) for enabling the jetting material to be squirted, characterized in that the base part (11 ; and 111) has a recess (20; and 120) into which the bushing-like receiving part (32 ; and 132) extends and is so dimensioned that it permits the pivotal motion of the tool holder (12 ; and 112) and in that on the base part (11 ; and 111) and on the bushing-like receiving part (32 ; and 132) there are impact faces (15, 24, 49, 53 ;115, 124, 149 and 153), which in the working position of the tool holder (12; and 112) make extensive surface contact with each other and impact faces (23, 38, 123 and 148), which in the neutral position of the tool holder (12 ; and 112) make extensive surface contact with each other.

2. The device as claimed in claim 1, characterized in that the recess (20 ; and 120) in the base part (11 ; and 111) and the section, extending into the recess (20; and 120), of the bushing-like receiving part (32 ; and 132) are designed with parallel guide faces (21, 22, 46 and 47) which cooperate for lateral guiding, and are arranged perpendicular to the pivot axis of the tool holder (12; and 112).

3. The device as claimed in claim 1 or claim 2, characterized in that the pressure valve (26 ; and 126) in the base part (11 and 111) is so arranged between the recess (20 ; and 120) and the position of anchoring of the boom arm (33 ; and 133) that it is actuated by the tool holder (12 ; and 112) when the latter performs a pivotal motion.

4. The device as claimed in claim 3, characterized in that the jet nozzle (29; and 129) is arranged on the side, which is opposite to the pressure valve (26 ; and 126), of the recess (20 ; and 120) in the base part (11 ; and 111).

5. The device as claimed in any one of the claims 1 through 4, characterized in that the boom arm (33) is rigidly designed and is mounted by means of a hinge (40) in a pivotal manner on the base part (11) and in that between the base part (11) and the tool holder (12) at least one spring (55) is arranged pressing the tool holder (12) into the neutral position.

6. The device as claimed in any one of the claims 1 through 4, characterized in that the boom arm (133) is fixedly joined to the base part (111) and is designed in order to form a spring joint in an at least partially elastic manner.

7. The device as claimed in claim 6, characterized in that the boom arm (133) is formed by spring steel plate (160) connected with the receiving part (132).

8. The device as claimed in any one of the preceding claims, characterized in that the tool holder (12 ; and 112) is arranged to the fore of the end surface (15 ; and 115) directed in the direction of tunneling, of the base part (11 ; and 111) and covers generally the entire end surface (15 ; and 115) of the base part (11 ; and 111).

## Revendications

1. Dispositif pour le support d'un pic de coupe (10 ; 110) ainsi que pour la commande de l'alimentation en agent de pulvérisation sur une machine de percement, comportant une partie de base (11 ; 111), fixée sur un porte-outil (14), qui contient au moins une buse (29 ; 129), un détendeur (26; 126) pour la commande de l'alimentation en agent de pulvérisation et des canaux (30) d'agent de pulvérisation, et comportant un support de pic (12 ; 112), supporté élastiquement à l'égard de la pression de coupe, monté pivotant sur la partie de base (11 ; 111), et sur lequel le pic de coupe (10 ; 110) est interchangeable, le support de pic (12 ; 112) comportant une partie réceptrice (32 ; 132) en forme de manchon, à ouverture axiale traversante (34; 134) pour la réception du fût de pic (35 ; 135) et un bras cantilever (33 ; 133) se détachant à peu près radialement de la partie réceptrice (32 ; 132), dont l'extrémité libre est reliée à la partie de base (11 ; 111) pour assurer le montage pivotant du support de pic (12 ; 112), le détendeur (26 ; 126) étant disposé sur la partie de base (11 ; 111) de manière à être actionné, pour libérer l'agent de pulvérisation par un mouvement de pivotement du support de pic (12 ; 112) dû à une réaction de coupe, caractérisé err ce que la partie de base (11 ; 111) présente un évidement (20 ; 120) dans lequel fait saillie la partie réceptrice en forme de manchon (32; 132) et qui est dimensionné de manière à permettre le mouvement de pivotement du support de pic (12 ; 112) et que, sur la partie de base (11 ; 111) et sur la partie réceptrice en forme de manchon (32 ; 132), sont prévues des surfaces de butée (15, 24, 49, 53 ; 115, 124, 149, 153) qui, en position de travail du support de pic (12 ; 112) s'appliquent à plat l'une contre l'autre, et des surfaces de butée (23, 48 ; 123, 148) qui, en position de repos du support de pic (12 ; 112), s'appliquent à plat l'une contre l'autre.

2. Dispositif selon la revendication 1, caractérisé par le fait que l'évidement (20 ; 120) de la partie de base (11 ; 111) et la section de la partie réceptrice en forme de manchon (32 ; 132) qui fait saillie dans l'évidement (20; 120) sont formés avec des faces de guidage (21, 22, 46, 47) parallèles, perpendiculaires à l'axe de pivotement du support de pic (12 ; 112) et coopérant au guidage latéral.

3. Dispositif selon l'une des revendications 1 ou 2, caractérisé par le fait que le détendeur (26 ; 126) est monté dans la partie de base (11 ; 111) entre l'évidement (20 ; 120) et la zone d'ancrage du bras cantilever (33 ; 133) de manière à être actionné par le support de pic (12 ; 112) lors de son mouvement de pivotement.

4. Dispositif selon la revendication 3, caractérisé par le fait que la buse (29 ; 129) est monté dans la partie de base (11 ; 111) sur le côté de l'évidement (20 ; 120) opposé au détendeur (26 ; 126).

5. Dispositif selon l'une des revendications 1 à 4, caractérisé par le fait que le bras cantilever (33) est rigide et monté pivotant sur la partie de base (11) au moyen d'une charnière (40), et, entre la partie de base (11) et le support de pic (12), est disposé au moins un ressort (55) rappelant le support de pic (12) en position de repos.

6. Dispositif selon l'une des revendications 1 à 4, caractérisé par le fait que le bras cantilever (133) est fixé par son extrémité libre à la partie de base (111) et, pour réaliser une articulation à ressort, présente une structure ayant au moins partiellement une élasticité de ressort.

7. Dispositif selon la revendication 6, caractérisé par le fait que le bras cantilever (133) est constitué par une plaque d'acier à ressort (160) reliée à la partie réceptrice (132).

8. Dispositif selon l'une des revendications précédentes, caractérisé par le fait que le support de pic (12 ; 112) est disposé devant la face frontale (15; 115) de la partie de base (11 ; 111) et recouvre à peu près toute la face frontale (15 ; 115) de la partie de base (11 ; 111).
